# EUROPÄISCHE PATENTSCHRIFT

(11) **EP 0 329 705 B1**
(45) Veröffentlichungstag und Bekanntmachung des Hinweises auf die Patenterteilung: **14.04.1993**
(21) Anmeldenummer: 87907757.6
(22) Anmeldetag: 09.11.1987
(51) Int. Cl.: C10B 39/00

(54) **VERFAHREN UND VORRICHTUNG ZUR KÜHLUNG UND ENTSTAUBUNG VON HOCHTEMPERATURKOKS**
PROCESS AND DEVICE FOR THE COOLING OF AND THE REMOVAL OF DUST FROM HIGH-TEMPERATURE COKE
PROCEDE ET DISPOSITIF POUR REFROIDIR ET DEPOUSSIERER DU COKE A HAUTE TEMPERATURE

(30) Priorität: 08.11.1986 DE 3638165; 08.11.1986 DE 3638166; 08.05.1987 DE 3715355
(43) Veröffentlichungstag der Anmeldung: 30.08.1989
(73) Patentinhaber: Thyssen Still Otto Anlagentechnik GmbH, 44789 Bochum (DE)
(72) Erfinder: LORENZ, Kurt, D-4320 Hattingen (DE); STALHERM, Dieter, D-4350 Recklinghausen (DE); DUNGS, Horst, D-4690 Herne (DE); SCHUMACHER, Werner, D-4354 Datteln (DE); BRINKMANN, Willi, Von-Bodelschwingh-Strasse 48 (DE)
(74) Vertreter: Dahlkamp, Heinrich-Leo, Dipl.-Ing.
(86) Internationale Anmeldenummer: EP8700693
(87) Internationale Veröffentlichungsnummer: WO8803549

(56) Entgegenhaltungen:
- DE-A- 2 533 606
- DE-A- 3 523 897
- DE-C- 377 006
- US-A- 4 100 034

## Beschreibung

Die Erfindung bezieht sich auf ein Verfahren zur Kühlung und Entstaubung von Kochtemperaturkoks in mindestens zwei Stufen, wobei der Koks in der ersten Stufe auf unterhalb etwa 800 ^{o}C gekühlt wird, und auf Vorrichtungen zur Durchführung des Verfahrens mit den Merkmalen im Oberbegriff des Anspruches 8.

In der DE-OS 25 33 606 ist ein zweistufiges Verfahren zum Kühlen von Koks beschrieben, wobei der Koks zunächst im Gebenstrom mit Hilfe eines Inertgases in einem ersten geschlossenen Behälter von 1.100 ^{o}C auf etwa 315 bis 425 ^{o}C gekühlt wird und danach in einem geschlossenen Behälter mit Wasser besprüht und durch die Verdampfung des Wassers die Temperatur des Kokses auf 95 bis 150 ^{o}C gesenkt werden soll. Ähnlich wie beim üblichen Naßlöschen unter dem Kokslöschturm steigt dabei der Dampf auf und reißt Staubpartikel mit, so daß die Abgase vor dem Ablassen in die Atmosphäre gereinigt werden müssen.

Aus der DE-PS 35 23 897 ist schließlich ein Verfahren zur Kühlung und Entstaubung von Koks ersichtlich, wobei der Koks nach Verlassen der Kokstrockenkühlung mit einer Temperatur von ca. 150 bis 200 ^{o}C in einen Tauchbehälter mit einer Flüssigkeitstemperatur von ca. 100 ^{o}C gegeben und mit stufenlos regelbarer Geschwindigkeit aus dem Tauchbehälter herausbefördert und dabei vom Feinstaub befreit wird. Es hat sich hierbei gezeigt, daß der Koks und auch der abgetrennte Koksgrus nach Verlassen des Tauchbehälters noch erheblich ausdampft und es aufgrund des teilweise offenen Behälters zu einer Umweltbelastung kommen kann. Weiterhin kann es insbesondere bei extrem kurzen Tauchzeiten des Kokses von weniger als 30 Sekunden noch nicht zu einem vollständigen intensiven Wärmeaustausch innerhalb des Koksstückes zwischen Koksoberfläche und Koksinnerem kommen. Auf der nachfolgenden Fördereinrichtung führt daher, vor allem bei größeren Koksstücken, bei denen die Wasseraufnahme auf die oberflächennahen Kokspartien beschränkt bleibt, der Wärmeaustausch zu einer vollständigen Wasserverdampfung. Dadurch kann es zu einem ungleichmäßigen Wassergehalt der verschiedenen Koksstücke mit unterschiedlicher Größe kommen. Es hat sich gezeigt, daß sich bei der weiteren Handhabung des Kokses aus den vollständig abgetrockneten Koksstücken immer wieder Staubpartikel lösen, die Emissionsprobleme mit sich bringen.

Aufgabe der Erfindung ist es, das gattungsgemäße Verfahren zur Kühlung und Entstaubung von Hochtemperaturkoks und die Vorrichtung zur Durchführung des Verfahrens in der Weise zu verbessern, daß die Umweltschutzprobleme, insbesondere die Staubprobleme bei der Verladung des Kokses, weitgehend beseitigt werden und daß darüber hinaus das Verfahren zur Kokstrockenkühlung in Hinblick auf eine billigere Bauweise vereinfacht wird.

Zur Lösung dieser Aufgabe werden die im Kennzeichen des ersten Anspruches aufgeführten Verfahrensmerkmale vorgeschlagen. Die Unteransprüche 2 bis 7 enthalten sinnvolle AuSführungsmerkmale dazu. In den Ansprüchen 8 bis 10 sind die erfindungsgemäßen Vorrichtungsmerkmale wiedergegeben

Erfindungsgemäß wird die Energie des Kokses in der ersten Stufe teilweise erheblich weniger genutzt und somit auch weniger hochgespannter Dampf erzeugt als bei anderen bekannten Verfahren. Das ist insbesondere bei Kokereianlagen sinnvoll, bei denen die Möglichkeit fehlt, größere Mengen hochgespannten Dampfes an fremde Verbraucher abzugeben. Dadurch kann die eigentliche Kokstrockenkühlkammer kleiner und insbesondere mit einer sehr viel geringeren Bauhöhe vorgesehen werden. Die Kokstemperatur wird allerdings in der ersten Stufe vor der Wassertauchung so weit gesenkt, daß die bei höheren Temperaturen beschleunigt ablaufenden Vergasungsreaktionen beim erfindungsgemäßen Verfahren weitestgehend unterdrückt werden.

Der heiße Koks kann in der ersten Stufe zweckmäßig ausschließlich indirekt auf ca. 600 ^{o}C gekühlt werden und dabei entweder die Wärme an im Schacht eingebaute Kühlflächen oder auf einem kontinuierlich umlaufenden Heißkoksförderband an oberhalb und unterhalb des Förderbandes angeordnete Strahlungskühlflächen abgeben. Bei einer direkten Kühlung mit Kühlgas mit Gegenstrom kann zweckmäßig abhängig von der Menge und Temperatur des Kühlgases der Koks unter Umständen bis auf ca. 400 ^{o}C gekühlt werden. Bei der Gleichstromkühlung kann der Koks durch Einleiten von ca. 120 ^{o}C heißen Wasserdampf rasch unter 800 ^{o}C, vorzugsweise auf ca. 600 - 650 ^{o}C, abgekühlt werden, so daß keine Vergasung des Kokses erfolgt. Der mit ca. 500 bis 600 ^{o}C abgezogene Dampf kann entweder zur Kohlevorerhitzung oder auch zur Erzeugung von Hochdruckdampf in einem Abhitzekessel genutzt werden.

Nach dem Vorschlag der Erfindung kann der Koks in der ersten Stufe bis auf die eingangs genannte Temperatur von 200 bis 800 ^{o}C, vorzugsweise 400 - 650 ^{o}C, kontinuierlich gekühlt und anschließend in einem geschlossenen System in den nachfolgenden Tauchbehälter gegeben werden. Dabei wird der Koks in kurzer Zeit durch ein Wasserbad gefördert, wobei es aufgrund der kurzen Verweilzeit des Kokses im Wasserbad in der Regel zu keinem vollständigen Wärmeaustausch innerhalb der Koksstücke zwischen Kornoberfläche und Korninneren kommt. Deshalb wird der Koks anschließend in einer dritten Stufe in einem geschlossenen Nachverdampfungsbehälter gehalten. Hier kommt es innerhalb der Koksschüttung zu einem intensiven Wärmeaustausch zwischen Korninneren und Kornoberfläche, wobei ein Großteil des an der Oberfläche anhaftenden Wassers verdampft und abgezogen wird. Der intensive Wärmeaustausch wird durch den frei werdenden Wasserdampf begünstigt, der dann durch die Koksschüttung strömt und auch im Kreislauf geführt werden kann. Am Ende verläßt der Koks den Nachverdampfungsbehälter mit einer gleichmäßigen Temperatur und einem gleichmäßigen Wassergehalt, der sich bei der weiteren Verladung nicht mehr wesentlich ändert. Insbesondere können sich bei der Weiterbehandlung des Kokses keine Staubpartikel mehr losen, so daß Staubemissionen vermieden werden. Tauchzeiten von weniger als 3 Minuten, vorzugsweise 10 bis 60 Sekunden reichen dabei aus, um den am Koksstück anhaftenden Koksstaub nahezu vollständig abzulösen und mit dem Spülwasser zur Kläranlage abzuführen. Der anhaftende Koksstaub wird nicht mehr in den nachfolgenden Verdampfungsbehälter getragen.

Bei Einhaltung der im Anspruch 4 angegebenen Parameter besitzt der Koks nach Verlassen des Nachverdampfungsbehälters einen relativ geringen Wassergehalt, der für die spätere Verwendung im Hochofen günstig ist. Die Temperatur des Kokses nach Verlassen des Nachverdampfungsbehälters ist mit vorzugsweise 70 - 80 ^{o}C erheblich unter der Verdampfungstemperatur, so daß auch eine unerwünschte Dampfentwicklung beim weiteren Transport des Kokses auf offenen Fördereinrichtungen ausgeschaltet werden kann.

Weiterhin hat sich gezeigt, daß bei der direkten Tauchung die Wasserdampfbildung relativ gering ist. Der Wasserdampf kann aus dem geschlossenen Behälter abgezogen und in einfacher Weise auf der Rohgasreinigungsseite der Kokerei vorzugsweise durch Einleitung in die Rohgasvorlage weiterverarbeitet werden. Schon in dem Tauchbehälter wird durch ständige Berieselung über der gesamten Fläche des Wasserbeckens ein großer Teil des Wasserdampfes wieder kondensiert. Dasselbe geschieht auch bei Einleitung des Dampfes in die Vorlage mit Hilfe der dort vorhandenen Wasserberieselung. Durch das ständige Einleiten von kaltem Frischwasser und gekühltem Umlaufwasser aus der Kläranlage wird die Wassertemperatur des Tauchbeckens bei ca. 60 bis 80 ^{o}C gehalten, so daß möglichst viel der im Koks enthaltenen Wärme über die Erwärmung des Wassers abgeführt wird und somit nur wenig Wasserdampf entsteht.

Zur Durchführung des erfindungsgemäßen Verfahrens wird eine Vorrichtung nach Anspruch 8 vorgeschlagen, wobei der Koksaustrag des Kokstrockenkühlschachtes bzw. des Heißkoksförderbandes und der Tauchbehälter sowie der nachgeschaltete Nachverdampfungsbehälter jeweils gasdicht miteinander verbunden sind, so daß bei der Übergabe des Kokses von einem Behälter zum anderen keine Emissionen entstehen können. Um zu verhindern, daß Wasserdampf aus den Tauchbehälter zurück in die Kokstrockenkühlung strömt, kann das untere Ende des Einfüllstutzens in das Wasser des Tauchbehälters eingetaucht und in dem gesamten Einfüllstutzen und dem Auslauftrichter eine dichte Koksschüttung gehalten werden. Zusätzlich kann mit Hilfe einer Absperrklappe bei fehlender Koksschüttung ein Rückströmen von Wasserdampf verhindert werden. Die Koksaustragsvorrichtung aus der Kokstrockenkühlung kann aber erfindungsgemäß auch ohne die üblichen Schleusenbunker bzw. gasdichten Austragsschleusen ausgeführt sein. Gegebenenfalls kann der Austrag auf nicht gasdichte Förderorgane, wie z. B. Austragswippen, beschränkt werden.

Die Erfindung wird anhand der beigefügten schematischen Figur beispielsweise näher erläutert.

Die Vorkammer (19) in der Figur wird in an sich bekannter Weise mit ein oder mehreren Kokstransportkübelfüllungen gefüllt und der Koks rutscht kontinuierlich über die Koksaufgabe (2) in den Kokstrockenkühlschacht (1). Dort gibt er Wärme entweder indirekt an die Kühlwände (6) und/oder direkt an die Kühlgase ab, die über die Anschlüsse (3/5) im Gegenstrom (durchgezogene Pfeile) oder in Gleichstrom (gestrichelte Pfeile) zu- bzw. abgeführt werden. Im letzteren Fall wird über den Anschluß (3) ca. 120 ^{o}C heißer Wasserdampf zur Gleichstromkühlung des Kokses aufgegeben, der am unteren Ende der Kühlkammer unterhalb der Austragswippen (20) über die Kühlgasabsaugung (5) mit einer Temperatur von 500 bis 600 ^{o}C abgezogen wird. Nach Verlassen der Trockenkühlzone besitzt der Koks je nach Kühlverfahren in dem Koksaustrag (4) eine Temperatur von ca. 200 bis 800 ^{o}C und rutscht über den Auslauftrichter (9) sowie den Einfüllstutzen (7) kontinuierlich in das Wasserbad des Tauchbehälters (8). In dem Einfüllstutzen (7) und teilweise auch in dem Auslauftrichter (9) staut sich die Koksschüttung auf und verhindert weitgehend eine Rückströmung des im Tauchbehälter (8) bei der Kokskühlung entstehenden Wasserdampfes. Wenn der Durchlauf des heißen Kokses durch den Kokstrockenkühlschacht mit Hilfe der gekühlten Austragswippen (20) geregelt wird, wird bei einem eventuellen Leerlauf des Einfüllstutzens (7) die in dessen oberen Bereich befindliche Absperrklappe (17) z. B. mit Hilfe eines Gegengewichtes automatisch geschlossen. Die Verweilzeit des Kokses in dem Wassertauchbad wird durch die Geschwindigkeit des Koksförderers (13) bestimmt, der um die Umlenkrollen (11) im Kreislauf geführt ist und zweckmäßigerweise aus einem Plattenförderer mit siebförmigen Platten besteht. Unterhalb des Koksförderers (13) befindet sich ein Kratzförderer (18), mit dessen Hilfe die von den Koks abgetrennten Kokspartikel zum Wasserablauf (16) transportiert werden. Mit dem Koksförderer (13) wird der Koks unmittelbar in den sich gasdicht an den Tauchbehälter (8) anschließenden Nachverdampfungsbehälter (14) gebracht, aus dem der Koks nach einer bestimmten Zeit in an sich bekannter Weise z. B. über Schleusen oder Zellenräder am Koksaustrag (15) abgezogen wird. Zumindest über der Einlaßstelle des Kokses in das Wasserbad, vorzugsweise aber auch über der gesamten Wasserfläche, befinden sich Bedüsungs- und Berieselungseinrichtungen (12), über die sowohl kaltes Frischwasser als auch im Kreislauf geführtes gekühltes Klärwasser aufgegeben wird. Der bei der Kokskühlung entstehende Wasserdampf wird zu einen großen Teil durch das aufgebrachte Wasser wieder kondensiert. Der nicht kondensierte Wasserdampf wird an verschiedenen Stellen, insbesondere über dem Nachverdampfungsbehälter (14), über die Dampfabsaugungen (10) zur weiteren Verarbeitung abgezogen. Zur Vermeidung von Korrosion hat es sich als günstig erwiesen, dem Wassertauchbad Kalk oder ähnliche Stoffe zuzugeben.

### Bezugszeichenliste

- (1): Kokstrockenkühlschacht
- (2): Koksaufgabe
- (3): Anschluß für Kühlgas
- (4): Koksaustrag
- (5): Anschluß für Kühlgas
- (6): Kühlflächen
- (7): Einfüllstutzen
- (8): Tauchbehälter
- (9): Auslauftrichter
- (10): Dampfabsaugung
- (11): Umlenkrollen
- (12): Bedüsungseinrichtung
- (13): Koksförderer
- (14): Nachverdampfungsbehälter
- (15): Koksaustrag
- (16): Wasser- und Kokspartikelaustrag
- (17): Absperrklappe
- (18): Kratzförderer
- (19): Vorkammer
- (20): Austragswippen

## Patentansprüche

1. Verfahren zur Kühlung und Entstaubung von Hochtemperaturkoks in mindestens zwei Stufen, wobei der Koks in der ersten Stufe auf unterhalb 800 ^{o}C gekühlt wird und dann kontinuierlich in kurzer Zeit durch ein Wasserbad gezogen wird, **dadurch gekennzeichnet,** daß der Koks in der ersten Kühlstufe auf eine Temperatur von 200 bis 800 ^{o}C, vorzugsweise 400 bis 650 ^{o}C, gekühlt, dann kontinuierlich in kurzer Zeit durch ein Wassertauchbad gezogen und anschließend in einem geschlossenen Nachverdampfungsbehälter in einer Wasserdampfatmosphäre gehalten wird.

2. Verfahren nach Anspruch 1, **dadurch gekennzeichnet,** daß der Koks in der ersten Stufe ausschließlich indirekt, vorzugsweise in einem Kühlschacht mit eingebauten Kühlflächen oder auf einem kontinuierlich umlaufenden Heißkoksförderband mit ober- und unterhalb des Förderbandes angeordneten Strahlungskühlflächen, bis auf ca. 600 ^{o}C gekühlt wird.

3. Verfahren nach Anspruch 1, **dadurch gekennzeichnet,** daß der Koks in der ersten Stufe direkt durch ein gasförmiges Kühlmedium bis auf ca. 400 ^{o}C, vorzugsweise im Gleichstrom mit Wasserdampf bis auf ca. 600 - 650 ^{o}C gekühlt wird.

4. Verfahren nach einem der Ansprüche 1 bis 3, **dadurch gekennzeichnet,** daß die Verweilzeit des Kokses in dem Nachverdampfungsbehälter weniger als 30 Minuten, vorzugsweise 3 bis 10 Minuten, beträgt und der Koks mit einer Temperatur von 40 bis 80 ^{o}C, vorzugsweise 70 bis 80 ^{o}C aus dem Nachverdampfungsbehälter abgezogen wird.

5. Verfahren nach einem der Ansprüche 1 bis 4, **dadurch gekennzeichnet,** daß der bei der Wassertauchung des Kokses aus dem geschlossenen Behälter abgezogene Wasserdampf auf der Rohgasreinigungsseite der Kokerei, vorzugsweise durch Einleitung in die Rohgasvorlage, weiterverarbeitet wird und daß dem Tauchbecken ständig entsprechende kalte Frischwassermengen zugeführt werden.

6. Verfahren nach Anspruch 5, **dadurch gekennzeichnet,** daß ein Teil des aus dem Tauchbehälter und/oder dem Nachverdampfungsbehälter abgezogenen Dampfes im Nachverdampfungsbehälter im Gegenstrom durch den Koks geleitet wird.

7. Verfahren nach einem der Ansprüche 1 bis 6, **dadurch gekennzeichnet,** daß aus dem Tauchbecken und/oder dem Nachverdampfungsbehälter kontinuierlich ein bestimmter Teil des mit Kokspartikeln beladenen Kondensats bzw. Abwassers abgezogen, in der Kläranlage weitgehend vom Staub befreit und zum Tauchbecken zurückgeführt wird.

8. Vorrichtung zur Durchführung des erfindungsgemäßen Verfahrens, bestehend aus einer Kokstrockenkühlung mit Einrichtungen zur oberen Koksaufgabe (2) und zum unteren Koksaustrag (4), wobei der Koks über einen in das Wasser des Tauchbehälters eintauchenden Einfüllstutzen eingefüllt wird, **dadurch gekennzeichnet,** daß der Koksaustrag über einen in das Wasser des Tauchbehälters (8) eintauchenden Einfüllstutzen (7) gasdicht mit dem geschlossenen Gehäuse des Tauchbehälters (8) und dieser ebenfalls gasdicht mit dem Nachverdampfungsbehälter (14) verbunden ist.

9. Vorrichtung nach Anspruch 8, **dadurch gekennzeichnet,** daß sich am unteren Ende des Auslauftrichters (9) oder im oberen Bereich des Einfüllstutzens (7) eine Absperrklappe (17) befindet, die sich bei fehlender Koksschüttung im Bereich der Absperrklappe (17) automatisch schließt.

10. Vorrichtung nach Anspruch 9, **dadurch gekennzeichnet,** daß der untere Teil des im Tauchbehälter (8) umlaufenden Koksförderers (13) auch mit dem Rücklauf in dem Wasserbad angeordnet ist und zwischen Vorlauf und Rücklauf des Koksförderers (13) ein siebartiger Boden angeordnet ist, durch den die abgetrennten Kokspartikel hindurchrutschen und zum Boden des Tauchbehälters (8) absinken können.

## Claims

1. A process for the cooling of and the removal of dust from high-temperature coke in at least two stages, whereby the coke in the first stage is cooled down to less than 800 °C and then passed continuously through a water bath within a short time, **characterized in that** the coke in the first cooling stage is cooled down to a level of 200 to 800 °C, preferably to a level of 400 to 650 °C, then passed continuously through a water bath within a short time and subsequently kept in a closed post-evaporation container in a water steam atmosphere.

2. A process according to Claim #1, **characterized in that** the coke in the first stage is cooled to a level of approx. 600 °C exclusively by application of indirect cooling surfaces, preferably built-in in the cooling shaft, or cooled to said level on a continuously circulating hot coke conveyor belt by way of radiation cooling surfaces located above and below said conveyor belt.

3. A process according to Claim #1, **characterized in that** the coke in the first stage is cooled directly by way of a gaseous cooling medium down to a level of approx. 400 °C preferably in equal flow by way of water steam down to a level of approx. 600 to 650 °C.

4. A process according to any of the Claims #1 to #3, **characterized in that** the residence time of coke in the post-evaporation container accounts for less than 30 minutes, preferably for 3 to 10 minutes, and that the coke is discharged from the post-evaporation container at a temperature of 40 to 80 °C, preferably at a temperature of 70 to 80 °C.

5. A process according to any of the Claims #1 to #4, **characterized in that** the water steam withdrawn from the enclosed container on water immersion of coke is further processed on the crude gas purification side of the coke plant, preferably by way of being introduced into the crude gas collecting main and that appropriate volumes of cold fresh water are constantly fed to the immersion pond.

6. A process according to Claim #5, **characterized in that** a part of the steam withdrawn from the immersion-type container and/or post-evaporation container is passed in counterflow through the coke in the post-evaporation container.

7. A process according to any of the Claims #1 to #6, **characterized in that** a certain portion of the condensate burdened with coke particles and/or a certain portion of the effluent water are withdrawn continuously from the immersion-type pond and/or post-evaporation container, and that said portions then are largely liberated from dust in the settling plant and fed back to the immersion pond.

8. A device for execution of the process being the subject of this invention, comprised of a coke dry cooling unit with facilities for upper coke feed (2) and lower coke discharge (4), with the coke being filled-in through a filling nozzle submerged in the water of the immersion pond, **characterized in that** the coke discharge is mounted in a gastight connection through the filling nozzle (9) submerged in the water of the immersion-type container (8) with the enclosed casing of the immersion-type container (8) and that the latter container is also mounted in a gastight connection with the downstream located post-evaporation container (14).

9. A device according to Claim #8, **characterized in that** a shutoff flap (17) is mounted at the lower end of the discharge hopper (9) or in the upper area of the filling nozzle (7), with said shutoff flap closing automatically in the event of a lack of coke charge in the area of the shutoff flap (17).

10. A device according to Claim #9, **characterized in that** the lower part of the coke conveyor (13) circulating in the immersion-type container (8) is also arranged with the backflow in the water bath and that a sieve-like tray is arranged between the pre-and backflow of the coke conveyor (13), with separated coke particles sliding through said sieve-like tray enabling them to sink down on the bottom of the immersion-type container (8).

## Revendications

1. Procédé pour refroidir et dépoussiérer du coke à haute température en au moins deux étapes, le coke étant refroidi dans la première étape à une température inférieure à 800 °C et traversant ensuite continuellement un bain d'eau en un court laps de temps
**caractérisé par le fait**
que le coke est refroidi dans la première étape à une température de 200 à 800 °C et de préférence de 400 à 650 °C, traverse ensuite continuellement un bain d'eau par immersion en un court laps de temps et est finalement maintenu en atmosphère de vapeur d'eau dans une cuve d'évaporation ultérieure fermée.

2. Procédé selon la revendication 1
**caractérisé par le fait**
que le coke est refroidi dans la première étape jusqu'à une température d'environ 600 °C, ceci exclusivement de manière indirecte, de préférence dans une cheminée de refroidissement équipée de surfaces de refroidissement intégrées ou sur un convoyeur à courroie pour le coke chaud à mouvement circulaire continu au moyen de surfaces de refroidissement par rayonnement ordonnées en-dessus et en-dessous de ce convoyeur à courroie.

3. Procédé selon la revendication 1
**caractérisé par le fait**
que le coke est refroidi directement dans la première étape par un fluide de refroidissement gazeux jusqu'à une température d'environ 400 °C et de préférence en courant parallèle au moyen de vapeur d'eau jusqu'à une température d'environ 600 à 650 °C.

4. Procédé selon l'une des revendications 1 à 3
**caractérisé par le fait**
que le temps de séjour du coke dans la cuve à immersion ultérieure est inférieur à 30 minutes et qu'il est de préférence de 3 à 10 minutes et que le coke est extrait de la cuve à immersion ultérieure à une température de 40 à 80 °C et de préférence de 70 à 80 °C.

5. Procédé selon l'une des revendications 1 à 4
**caractérisé par le fait**
que la vapeur d'eau extraite de la cuve fermée lors de l'immersion du coke dans l'eau est utilisée pour le nettoyage du gaz brut de la cokerie en étant de préférence introduite dans le barillet à gaz brut et que des quantités correspondantes d'eau fraîche sont sans cesse ajoutées dans la cuve d'immersion.

6. Procédé selon la revendication 6
**caractérisé par le fait**
qu'une partie de la vapeur extraite de la cuve d'immersion et/ou de la cuve d'évaporation ultérieure traverse le coke en contre-courant dans la cuve d'évaporation ultérieure.

7. Procédé selon l'une des revendicationa 1 à 6
**caractérisé par le fait**
qu'une certaine partie du condensat ou de l'effluent chargé de particules de coke est continuellement extrait de la cuve d'immersion et/ou de la cuve d'évaporation ultérieure, libéré en grande partie de la poussière dans l'installation d'épuration et reconduite dans la cuve d'immersion.

8. Dispositif permettant de réaliser le procédé conforme à l'invention constitué par un système de refroidissement à sec du coke avec des équipements pour l'alimentation en coke dans la partie supérieure (2) et pour le déversement du coke dans la partie inférieure (4), le coke étant rempli par une tubulure plongée dans l'eau de la cuve d'immersion
**caractérisé par le fait**
que le système de déversement du coke est relié de manière à être étanche aux gaz au bâti fermé de la cuve d'immersion (8) par l'intermédiaire d'une tubulure de remplissage plongée dans l'eau de la cuve d'immersion (8) et que celle-ci est également reliée à la cuve d'évaporation ultérieure étanche aux gaz.

9. Dispositif selon la revendication 8
**caractérisé par le fait**
qu'un clapet d'arrêt (17) est ordonné à l'extrémité inférieure de la trémie de déversement (9) ou dans la partie supérieure de la tubulure de remplissage (7) et que ce dernier se ferme automatiquement lorsqu'il n'y a pas d'accumulation de coke dans la zone du clapet d'arrêt (17).

10. Dispositif selon la revendication 9
**caractérisé par le fait**
que la partie inférieure du convoyeur à coke(13) marchant en mouvement circulaire dans la cuve d'immersion (8) est également ordonnée avec la marche arrière dans le bain d'eau et qu'entre la marche avant et la marche arrière du convoyeur à coke (13) est ordonné un plateau en forme de crible à travers lequel tombent les particules de coke séparées qui peuvent se déposer dans le fond de la cuve d'immersion (8).
